# FASCICULE DE BREVET EUROPEEN

(11) **EP 3 016 880 B1**
(45) Date de publication et mention de la délivrance du brevet: **23.08.2017**
(21) Numéro de dépôt: 14745198.3
(22) Date de dépôt: 01.07.2014
(51) Int. Cl.: B65D 75/32, B65D 83/04

(54) **CONDITIONNEMENT RENFERMANT DES PRODUITS EN PASTILLE ET FLAN POUR OBTENIR LEDIT CONDITIONNEMENT**
VERPACKUNG FÜR LUTSCHTABLETTENPRODUKTE UND ZUSCHNITT ZUR HERSTELLUNG DIESER VERPACKUNG
PACKAGING ENCLOSING LOZENGE PRODUCTS AND BLANK FOR OBTAINING SAID PACKAGING

(30) Priorité: 04.07.2013 FR 1356580
(43) Date de publication de la demande: 11.05.2016
(73) Titulaire: SANOFI, 75008 Paris (FR)
(72) Inventeur: ROUSSELET, Guilhem, F-94100 Saint-Maur (FR)
(74) Mandataire: Santarelli
(86) Numéro de dépôt international: PCT/FR2014/051691
(87) Numéro de publication internationale: WO 2015/001252

(56) Documents cités:
- WO-A1-2010/081693
- WO-A2-2007/070487
- DE-A1- 4 429 503
- FR-A1- 2 750 403
- US-A1- 2003 213 721

## Description

L'invention a trait aux conditionnements renfermant des produits en pastille tels que des produits pharmaceutiques unitaires sous forme de comprimés, de capsules ou de gélules.

On sait que les produits pharmaceutiques unitaires sont généralement conditionnés dans une plaquette blister formée par une base comportant une pluralité de protubérances et par un film, avec chaque protubérance qui présente une cavité dans laquelle est disposé un produit pharmaceutique unitaire et chaque protubérance qui est fermée par le film de sorte que chaque produit pharmaceutique unitaire est retenu dans la cavité où il est disposé.

Pour extraire un produit pharmaceutique unitaire d'une plaquette blister, on appuie sur une protubérance pour la déformer et agir sur le produit pharmaceutique unitaire qui est alors entraîné vers le film, celui-ci se déchire et l'on peut récupérer le produit pharmaceutique unitaire.

En général, les produits pharmaceutiques unitaires sont distribués et commercialisés dans des boîtes où sont placées plusieurs plaquettes blister contenant les produits pharmaceutiques unitaires.

Les boîtes contenant les plaquettes blister sont souvent volumineuses et assez peu commodes à manipuler. Certains utilisateurs emportent donc avec eux, par exemple dans un sac à main ou dans une poche, directement une plaquette blister, mais le film de la plaquette blister n'étant pas protégé, il arrive qu'il se déchire inopinément et qu'un ou plusieurs des produits pharmaceutiques unitaires s'échappent de la plaquette blister.

On a déjà proposé divers conditionnements faciles à manipuler et à transporter, par exemple dans un sac à main ou dans une poche, dans lesquels les plaquettes blister sont protégées.

Ainsi, on connait déjà, notamment par le modèle d'utilité allemand 6930899, par la demande de brevet allemand DE 44 29 503 et par la demande de brevet français 2 764 274, un conditionnement renfermant des produits pharmaceutiques unitaires agencés à la manière d'un livre.

Un tel conditionnement comporte une couverture et un diptyque disposé dans la couverture.

Le dytique comporte un premier volet formé par une première plaquette blister, un deuxième volet formé par une deuxième plaquette blister et un dos disposé entre le premier volet et le deuxième volet.

La couverture comporte un premier volet, un deuxième volet et un dos disposé entre le premier volet et le deuxième volet, le dos du diptyque étant assujetti au dos de la couverture.

Pour transporter le conditionnement, il est mis dans une configuration fermée dans laquelle les deux volets du diptyque sont l'un contre l'autre, le premier volet de la couverture est contre le premier volet du diptyque et le deuxième volet de la couverture est contre le deuxième volet du diptyque.

Pour extraire du conditionnement un produit pharmaceutique unitaire, le conditionnement est mis dans une configuration ouverte dans laquelle le volet de dyptique contenant la plaquette blister renfermant le produit pharmaceutique unitaire que l'on veut extraire est à l'écart de l'autre volet du diptyque et à l'écart de la couverture de sorte que l'on peut appuyer sur la protubérance pour extraire le produit pharmaceutique unitaire.

L'invention vise à permettre d'obtenir un tel conditionnement de façon simple, commode et économique.

Elle propose à cet effet un conditionnement renfermant des produits en pastille, comportant une couverture et un diptyque disposé dans ladite couverture, ledit diptyque comportant un premier volet comportant une première plaquette blister, un deuxième volet comportant une deuxième plaquette blister et un dos disposé entre ledit premier volet et ledit deuxième volet ; chaque dite première plaquette blister et deuxième plaquette blister comportant un film et une base présentant des protubérances, chaque dit produit en pastille étant disposé dans une cavité d'une dite protubérance fermée par ledit film ; ladite couverture comportant un premier volet, un deuxième volet et un dos disposé entre ledit premier volet et ledit deuxième volet ; ledit dos dudit diptyque étant assujetti audit dos de ladite couverture, grâce à quoi ledit conditionnement est agencé à la manière d'un livre ;
ledit conditionnement étant caractérisé en ce qu'il comporte un étui comportant une partie de couverture et une partie de diptyque, ladite partie de couverture formant ladite couverture, lesdites première plaquette blister et deuxième plaquette blister et la partie de diptyque formant ledit diptyque ; un panneau intermédiaire de ladite partie de couverture formant ledit dos de ladite couverture et un panneau intermédiaire de ladite partie de diptyque formant ledit dos dudit diptyque, avec un côté dudit panneau intermédiaire de ladite partie de couverture qui est relié par un pontet à un côté dudit panneau intermédiaire de ladite partie de diptyque.

Dans le conditionnement selon l'invention, contrairement aux conditionnements antérieurs susmentionnés, les volets du diptyque ne sont pas directement formés par des plaquettes blister réunies l'une à l'autre par le dos du diptyque, mais par des plaquettes blister individuelles conventionnelles et par la partie de diptyque de l'étui.

Le conditionnement selon l'invention offre ainsi l'avantage de ne pas nécessiter de mettre en oeuvre des plaquettes blister spécifiques, réunies l'une à l'autre par un dos, mais des plaquettes blister conventionnelles associées à une partie du diptyque d'un étui qui peut être fait à partir d'un flan de matière souple et pliable telle que du carton.

Grace au pontet reliant le panneau intermédiaire de la partie de diptyque formant le dos de diptyque et le panneau intermédiaire de la partie de couverture formant le dos de la couverture, la partie de couverture et la partie de diptyque du conditionnement selon l'invention ne sont pas des composants séparés.

Au contraire, la partie de couverture et la partie de diptyque sont réunies par le pontet en un seul et même composant.

Par conséquent, en dehors de la première plaquette blister et de la deuxième plaquette blister, il suffit d'un seul composant pour obtenir le conditionnement selon l'invention.

Selon des caractéristiques avantageuses du conditionnement selon l'invention :
- ladite partie de diptyque comporte deux panneaux prenant en sandwich ladite première plaquette blister et deux panneaux prenant en sandwich ladite deuxième plaquette blister ;
- ladite partie de diptyque comporte un seul panneau auquel est assujetti ladite première plaquette blister et un seul panneau auquel est assujetti ladite deuxième plaquette blister ; et/ou
- le conditionnement comporte un dispositif de fermeture pour maintenir ledit conditionnement dans une configuration fermée.

L'invention vise également, sous un autre aspect, un flan pour obtenir un conditionnement tel qu'exposé ci-dessus, caractérisé en ce qu'il comporte, pour former un étui de ce conditionnement :
- une partie de couverture pour former une couverture dudit conditionnement, ladite partie de couverture comportant un premier panneau pour former un premier volet de ladite couverture, un deuxième panneau pour former un deuxième volet de ladite couverture, et un panneau intermédiaire disposé entre ledit premier panneau et ledit deuxième panneau pour former un dos de ladite couverture ;
- une partie de diptyque pour former un diptyque dudit conditionnement, ladite partie de diptyque comportant un premier panneau pour recevoir une première plaquette blister et pour former avec ladite première plaquette blister un premier volet dudit diptyque, un deuxième panneau pour recevoir une deuxième plaquette blister et pour former avec ladite deuxième plaquette blister un deuxième volet dudit diptyque, et un panneau intermédiaire disposé entre ledit premier panneau et ledit deuxième panneau de ladite partie de diptyque pour former un dos dudit diptyque ; et
- un pontet reliant un côté dudit panneau intermédiaire de ladite partie de couverture à un côté dudit panneau intermédiaire de ladite partie de diptyque ; une première rainure et une deuxième rainure étant disposées de part et d'autre dudit pontet et ménagées respectivement entre ledit premier panneau de ladite partie de couverture et ledit premier panneau de ladite partie de diptyque, et entre ledit deuxième panneau de ladite partie de couverture et ledit deuxième panneau de ladite partie de diptyque.

Selon des caractéristiques avantageuses, chaque dite rainure a une même largeur que ledit pontet.

Dans un premier mode de réalisation avantageux, ladite partie de diptyque comporte en outre un troisième panneau et un quatrième panneau, ladite partie de diptyque étant configurée pour prendre en sandwich ladite première plaquette blister entre ledit premier panneau et ledit troisième panneau, et pour prendre en sandwich ladite deuxième plaquette blister entre ledit deuxième panneau et ledit quatrième panneau.

Dans une première forme d'exécution de ce premier mode de réalisation, ladite partie de diptyque comporte une partie principale et une partie complémentaire agencée de façon semblable à la partie principale, avec ledit premier panneau et ledit deuxième panneau qui appartiennent à ladite partie principale, et avec ledit troisième panneau et ledit quatrième panneau qui appartiennent à ladite partie complémentaire.

Dans une deuxième forme d'exécution de ce premier mode de réalisation, ledit troisième panneau présente un côté adjacent à un côté dudit premier panneau tandis que ses autres côtés sont libres ; et ledit quatrième panneau présente un côté adjacent à un côté dudit deuxième panneau tandis que ses autres côtés sont libres.

Dans un deuxième mode de réalisation avantageux, pour sa simplicité, ladite partie de diptyque ne comporte aucun autre panneau que ledit premier panneau, ledit deuxième panneau et ledit panneau intermédiaire.

L'exposé de l'invention sera maintenant poursuivi par la description détaillée d'exemples de réalisation, donnée ci-après à titre illustratif et non limitatif, en référence aux dessins annexés. Sur ceux-ci :
- la figure 1 est une vue en perspective, très schématique, d'un conditionnement selon l'invention dans une configuration ouverte ;
- la figure 2 est une vue très schématique en élévation de ce conditionnement, en configuration fermée ;
- la figure 3 est une vue en plan d'un flan pour obtenir le conditionnement illustré sur les figures 1 et 2 ;
- les figures 4 et 5 sont des vues semblables à la figure 3, pour des variantes du flan.

Sur les dessins les lignes de pliages sont représentées en trait interrompu.

La figure 1 illustre un conditionnement 1 selon l'invention dans une configuration ouverte.

Le conditionnement 1 comporte une couverture 10 et un diptyque 11 disposé dans la couverture 10.

La couverture 10 comporte un premier volet 12, un deuxième volet 13 et un dos 14 disposé entre le premier volet 12 et le deuxième volet 13.

Le diptyque 11 comporte un premier volet 15 comportant une plaquette blister 3, un deuxième volet 16 comportant une plaquette blister 4, et un dos 17 disposé entre le premier volet 15 et le deuxième volet 16.

Les plaquettes blister 3 et 4 comportent chacune un film 9 et une base 5 comportant une pluralité de protubérances 6. Chaque protubérance 6 présente une cavité dans laquelle est disposé un produit pharmaceutique unitaire 7 ; chaque protubérance 6 est fermée par le film 9 retenant ainsi chaque produit pharmaceutique unitaire 7 dans sa protubérance 6.

Les produits pharmaceutiques unitaires 7 sont par exemple des comprimés, des capsules ou des gélules.

Le premier volet 15 du diptyque 11 présente une pluralité d'ouvertures 19 de chacune desquelles émerge une des protubérances 6 de la plaquette 3.

Le deuxième volet 16 du diptyque 11 présente une pluralité d'ouvertures 19 de chacune desquelles émerge une des protubérances 6 de la plaquette 4.

On décrira plus en détails les volets 15 et 16 dans la suite du présent mémoire.

Le dos 17 du diptyque 11 a des dimensions semblables à celles du dos 14 de la couverture 10.

Le dos 17 et le dos 14 sont superposés avec le dos 17 qui recouvre le dos 14 du côté interne de la couverture 10.

Le dos 17 et le dos 14 sont assujettis l'un à l'autre, ici par le collage.

Un pontet 18 relie l'un des petits côtés du dos 17 du diptyque 11 au petit côté correspondant du dos 14 de la couverture 10.

Ainsi qu'expliqué ci-après, le pontet 18 est utile pour fabriquer le conditionnement 1.

Le premier volet 15 et le deuxième volet 16 du diptyque 11 ont des dimensions semblables et sont chacun articulés vis-à-vis du dos 17 autour d'un respectif des grands côtés de celui-ci. De même, le premier volet 12 et le deuxième volet 13 de la couverture 10 ont des dimensions semblables et sont chacun articulés vis-à-vis du dos 14 autour d'un des grands côtés respectifs de celui-ci.

Ainsi, d'une façon générale, le conditionnement 1 est agencé à la manière d'un livre.

Dans la configuration ouverte illustrée sur la figure 1, le diptyque 11 est dans une position déployée dans laquelle le premier volet 15 et le deuxième volet 16 sont écartés l'un de l'autre. Ainsi les protubérances 6 de la plaquette 3 sont écartées des protubérances 6 de la plaquette 4. L'utilisateur peut ainsi accéder à chacune des protubérances 6 de chaque plaquette 3 et 4.

La figure 2 illustre le conditionnement 1 dans une configuration fermée.

Dans cette configuration fermée, le diptyque 11 est dans une position refermée dans laquelle le premier volet 15 et rapproché au maximum du deuxième volet 16. Ainsi les protubérances 6 de la plaquette 3 sont chacune en contact avec une protubérance 6 de la plaquette 4.

Dans cette configuration fermée, le premier volet 12 de la couverture 10 est en contact avec le premier volet 15 du diptyque 11 tandis que le deuxième volet 13 de la couverture 10 et en contact avec le deuxième volet 16 du diptyque 11.

Le conditionnement 1 est maintenu dans sa configuration fermée par un dispositif de fermeture 21.

Le dispositif de fermeture 21 comporte ici un volet latéral 22 présentant une fente 23 et une languette 24 configurée pour s'insérer dans la fente 23 du volet latéral 22.

Dans la configuration fermée, la languette 24 est insérée dans la fente 23.

La configuration fermée permet au conditionnement 1 d'être transporté, par exemple dans un sac à main ou dans une poche.

Dans la configuration fermée, le film 9 de chacune des plaquettes blister 3 et 4 est protégé puisqu'il est recouvert par le premier volet 12 ou le deuxième volet 13 de la couverture 10.

Pour extraire un produit pharmaceutique unitaire 7 du conditionnement 1, on déverrouille le dispositif de fermeture 21, en faisant sortir la languette 24 de la fente 23, on fait passer le conditionnement 1 dans une configuration ouverte, on appuie sur l'une des protubérances 6 pour entraîner le produit pharmaceutique unitaire 7 vers le film 9, celui-ci se déchire au droit du produit pharmaceutique unitaire 7, qui peut alors sortir de la cavité et être récupéré.

Le conditionnement 1 est formé par l'association de la plaquette blister 3 et de la plaquette blister 4 à un étui 2 fait dans une matière en feuille souple et flexible telle que du carton.

L'étui 2 comporte une partie de couverture 26 et une partie de diptyque 27.

La couverture 10 du conditionnement 1 est formée par la partie de couverture 26 de l'étui 2. Le diptyque 11 du conditionnement 1 est formé par la partie de diptyque 27 de l'étui 2, par la plaquette blister 3 et par la plaquette blister 4.

On va maintenant décrire à l'appui de la figure 3 un flan 25 permettant de former l'étui 2 et d'obtenir le conditionnement 1.

D'une façon générale, une fois plié et collé, le flan 25 devient l'étui 2 du conditionnement 1.

La même terminologie et les mêmes références numériques sont donc employées pour l'étui 2 et pour le flan 25.

La partie de couverture 26 comporte un premier panneau de couverture 28, un deuxième panneau de couverture 29 et un panneau intermédiaire de couverture 30 disposé entre le premier panneau 28 et le deuxième panneau 29.

Dans l'étui 2, le premier panneau de couverture 28 forme le premier volet de couverture 12, le deuxième panneau de couverture 29 forme le deuxième volet de couverture 13 et le panneau intermédiaire de couverture 30 forme le dos de couverture 14.

Le premier panneau de couverture 28 présente un périmètre rectangulaire formé par quatre côtés, respectivement un premier côté 31 et un deuxième côté 32 qui sont opposés ainsi qu'un troisième côté 33 et un quatrième côté 34 qui sont opposés. Le deuxième côté 32 est relié aux troisième et quatrième côtés 33 et 34 par deux bords arrondis 35.

Le deuxième panneau de couverture 29 présente un périmètre rectangulaire formé par quatre côtés, respectivement un premier côté 36 et un deuxième côté 37 qui sont opposés ainsi qu'un troisième côté 38 et un quatrième côté 39 qui sont opposés. Le deuxième côté 37 est relié aux troisième et quatrième côtés 38 et 39 par deux bords arrondis 35.

Le panneau intermédiaire de couverture 30 présente un périmètre rectangulaire formé par quatre côtés, respectivement un premier côté 40 et un deuxième côté 41 qui sont opposés ainsi qu'un troisième côté 42 et un quatrième côté 43 qui sont opposés.

Ici, le premier côté 31 du premier panneau de couverture 28 et le premier côté 40 du panneau intermédiaire de couverture 30 sont adjacents et formés par une ligne de pliage.

De même, le premier côté 36 du deuxième panneau de couverture 29 et le deuxième côté 41 du panneau intermédiaire de couverture 30 sont adjacents et formés par une ligne de pliage.

La partie de couverture 26 comporte en outre la languette 24 s'étendant à partir du deuxième côté 32 du premier panneau de couverture 28, et un panneau latéral 46 pour former le volet latéral 22 s'étendant à partir du deuxième côté 37 du deuxième panneau de couverture 29.

La partie de diptyque 27 comporte une partie principale de diptyque 47 et une partie complémentaire de diptyque 48.

La partie principale de diptyque 47 comporte un premier panneau de diptyque 49, un deuxième panneau de diptyque 50 et un premier panneau intermédiaire de diptyque 51 disposé entre les premier et deuxième panneaux de diptyque 49 et 50.

La partie complémentaire de diptyque 48 comporte un troisième panneau de diptyque 52, un quatrième panneau de diptyque 53 et un deuxième panneau intermédiaire de diptyque 54 disposé entre les troisième et quatrième panneaux de diptyque 52 et 53.

Le premier panneau de diptyque 49 présente un périmètre rectangulaire formé par quatre côtés, respectivement un premier côté 55 et un deuxième côté 56 qui sont opposés ainsi qu'un troisième côté 57 et un quatrième côté 58 qui sont opposés. Le deuxième côté 56 est relié aux troisième et quatrième côtés 57 et 58 par deux bords arrondis 35.

Le premier panneau de diptyque 49 comporte la pluralité d'ouvertures 19 chacune configurée pour recevoir une des protubérances 6 de la plaquette blister 3.

Le deuxième panneau de diptyque 50 présente un périmètre rectangulaire formé par quatre côtés, respectivement un premier côté 59 et un deuxième côté 60 qui sont opposés ainsi qu'un troisième côté 61 et un quatrième côté 62 qui sont opposés. Le deuxième côté 60 est relié aux troisième et quatrième côtés 61 et 62 par deux bords arrondis 35.

Le deuxième panneau de diptyque 50 comporte la pluralité d'ouvertures 19 chacune configurée pour recevoir une des protubérances 6 de la plaquette blister 4.

Le premier panneau intermédiaire de diptyque 51 présente un périmètre rectangulaire formé par quatre côtés, respectivement un premier côté 63 et un deuxième côté 64 qui sont opposés ainsi qu'un troisième côté 65 et un quatrième côté 66 qui sont opposés.

Ici, le premier côté 55 du premier panneau de diptyque 49 et le premier côté 63 du premier panneau intermédiaire de diptyque 51 sont adjacents et formés par une ligne de pliage.

De même, le premier côté 59 du deuxième panneau de diptyque 50 et le deuxième côté 64 du premier panneau intermédiaire de diptyque 51 sont adjacents et formés par une ligne de pliage.

Le pontet 18 s'étend entre le quatrième côté 43 du panneau intermédiaire de couverture 30 et le troisième côté 65 du panneau intermédiaire de diptyque 51.

A mi-distance entre les côtés 43 et 65, le pontet 18 présente une ligne de pliage.

Le pontet 18 est la seule portion de matière reliant la partie de couverture 26 et la partie de diptyque 27. Deux rainures 8, de même largeur que le pontet 18, sont présentes de part et d'autre du pontet 18.

Le premier panneau de couverture 28 est ainsi séparé du premier panneau de diptyque 49 par une rainure 8 délimitée longitudinalement respectivement par le quatrième côté 34 du premier panneau de couverture 28 et par le troisième côté 57 du premier panneau de diptyque 49.

De même, le deuxième panneau de couverture 29 est séparé du deuxième panneau de diptyque 50 par l'autre rainure 8, laquelle est délimitée longitudinalement par le quatrième côté 39 du deuxième panneau de couverture 29 et par le troisième côté 61 du deuxième panneau de diptyque 50.

Le troisième panneau de diptyque 52 présente un périmètre rectangulaire formé par quatre côtés, respectivement un premier côté 67 et un deuxième côté 68 qui sont opposés ainsi qu'un troisième côté 69 et un quatrième côté 70 qui sont opposés. Le deuxième côté 68 est relié aux troisième et quatrième côtés 69 et 70 par deux bords arrondis 35.

Le troisième panneau de diptyque 52 comporte une pluralité d'ouvertures 80 chacune configurée pour être au droit d'une portion du film 9 fermant une des protubérances 6 de la plaquette blister 3.

Le quatrième panneau de diptyque 53 présente un périmètre rectangulaire formé par quatre côtés, respectivement un premier côté 71 et un deuxième côté 72 qui sont opposés ainsi qu'un troisième côté 73 et un quatrième côté 74 qui sont opposés. Le deuxième côté 72 est relié aux troisième et quatrième côtés 73 et 74 par deux bords arrondis 35.

Le quatrième panneau de diptyque 53 comporte une pluralité d'ouvertures 80 chacune configurée pour être au droit d'une portion du film 9 fermant une des protubérances 6 de la plaquette blister 4.

Le deuxième panneau intermédiaire de diptyque 54 présente un périmètre rectangulaire formé par quatre côtés, respectivement un premier côté 75 et un deuxième côté 76 qui sont opposés ainsi qu'un troisième côté 77 et un quatrième côté 78 qui sont opposés.

Ici, le premier côté 67 du troisième panneau de diptyque 52 et le premier côté 75 du deuxième panneau intermédiaire de diptyque 54 sont adjacents et formés par une ligne de pliage.

De même, le premier côté 71 du quatrième panneau de diptyque 53 et le deuxième côté 76 du deuxième panneau intermédiaire de diptyque 54 sont adjacents et formés par une ligne de pliage.

Ici, le quatrième côté 58 du premier panneau de diptyque 49 et le troisième côté 69 du troisième panneau de diptyque 52 sont adjacents et formés par une ligne de pliage ; le quatrième côté 66 du premier panneau intermédiaire de diptyque 51 et le troisième côté 77 du deuxième panneau intermédiaire de diptyque 54 sont adjacents et formés par une ligne de pliage ; et le quatrième côté 62 du deuxième panneau de diptyque 50 et le troisième côté 73 du quatrième panneau de diptyque 53 sont adjacents et formés par une ligne de pliage.

Les côtés 58, 69, 66, 77, 62 et 73 sont alignés et formés par une même ligne de pliage située entre la partie principale de diptyque 47 et la partie complémentaire de diptyque 48.

D'une façon générale, la partie complémentaire de diptyque 48 est semblable à la partie principale de diptyque 47.

Ainsi, le troisième panneau de diptyque 52, le deuxième panneau intermédiaire de diptyque 54 et le quatrième panneau de diptyque 53 ont des dimensions semblables à celles respectivement du premier panneau de diptyque 49, du premier panneau intermédiaire de diptyque 51 et du deuxième panneau de diptyque 50.

On va maintenant décrire l'obtention de l'emballage 1 à partir du flan 25 et des plaquettes blister 3 et 4.

Les plaquettes blister 3 et 4 sont disposées respectivement sur le premier panneau de diptyque 49 et sur le deuxième panneau de diptyque 50 de sorte que leurs protubérances 6 passent au travers des ouvertures 19 du premier panneau de diptyque 49 et du deuxième panneau de diptyque 50.

La partie complémentaire de diptyque 48 est rabattue sur la partie principale de diptyque 47 autour de la ligne de pliage formant les côtés 58, 69, 66, 77, 62 et 73.

Le troisième panneau de diptyque 52 est assujetti, ici par collage, au premier panneau de diptyque 49. De ce fait, la plaquette blister 3 est prise en sandwich entre les premier et troisième panneaux de diptyque 49 et 52. Le premier volet de diptyque 15 est formé.

Il en va de même pour la plaquette blister 4 qui est prise en sandwich entre les deuxième et quatrième panneaux de diptyque 50 et 53. Le deuxième volet de diptyque 16 est formé.

Le deuxième panneau intermédiaire 54 est assujetti, ici par collage, au premier panneau intermédiaire 51. L'assemblage des premier et deuxième panneaux intermédiaires de diptyque 51 et 54 forme le dos de diptyque 17.

La partie de diptyque 27 est ensuite rabattue sur la partie de couverture 26 autour du pontet 18, ici autour de la ligne de pliage prévue au centre du pontet 18.

Le dos de diptyque 17 est assujetti, ici par collage, au panneau intermédiaire de couverture 30 formant le dos de couverture 14.

Le conditionnement 1 est alors dans la configuration ouverte.

Pour mettre le conditionnement 1 dans la configuration fermée, le premier volet de diptyque 15 et le deuxième volet de diptyque 16 sont pliés par rapport au dos de diptyque 17, et le premier volet de couverture 12 et le deuxième volet de couverture 13 sont pliés par rapport au dos de couverture 14.

On observera que, dans le flan 25, la partie de couverture 26 et la partie de diptyque 27 ne sont pas des composants séparés ; et qu'au contraire ces parties sont réunies par le pontet 18 en un seul et même flan 25.

Ainsi, en dehors de la plaquette blister 3 et la plaquette blister 4, il suffit d'un seul composant (le flan 25) pour obtenir le conditionnement 1.

On observera également qu'il n'y a aucun positionnement relatif à opérer entre la partie de couverture 26 et la partie de diptyque 27, puisque le pontet 18 qui les relie maintient leur positionnement relatif.

On observera enfin que grâce aux deux rainures 8, le pontet 18 relie uniquement le panneau intermédiaire 30 de la partie de couverture 26 et le panneau intermédiaire 51 de la partie de diptyque 27 (et donc, dans le conditionnement 1, uniquement un petit côté du dos 14 de la couverture 10 à un petit côté du dos 17 du diptyque 11). Par conséquent, le flanc 25 offre tout à la fois une liaison entre la partie de couverture 26 et la partie de diptyque 27 et la nécessaire indépendance entre les panneaux servant à former les volets de la couverture 10 et les panneaux servant à former les volets du diptyque 11.

On va maintenant décrire à l'appui de la figure 4 une variante du flan 25 semblable au flan 25 illustré sur la figure 3 si ce n'est que le troisième panneau de diptyque 52 et le quatrième panneau de diptyque 53 sont rattachés latéralement respectivement au premier panneau de diptyque 49 et au deuxième panneau de diptyque 50 plutôt que d'appartenir à une partie de diptyque complémentaire 48 semblable à une partie de diptyque principale 47.

Dans la partie de diptyque 27 du flan 25 illustré sur la figure 4, le deuxième côté 56 du premier panneau de diptyque 49 et le deuxième côté 68 du troisième panneau de diptyque 52 sont adjacents et formés par une ligne de pliage. Le premier côté 67, le troisième côté 69 et le quatrième côté 70 du troisième panneau de diptyque 52 sont libres.

De même, le deuxième côté 60 du deuxième panneau de diptyque 50 et le deuxième côté 72 du quatrième panneau de diptyque 53 sont adjacents et formés par une ligne de pliage. Le premier côté 71, le troisième côté 73 et le quatrième côté 74 du quatrième panneau de diptyque 53 sont libres.

L'obtention de l'emballage 1 à partir du flanc 25 illustré sur la figure 4 et des plaquettes blister 3 et 4 est semblable à l'obtention de l'emballage 1 à partir du flanc 25 illustré sur la figure 3, si ce n'est que le troisième panneau de diptyque 52 et le quatrième panneau de diptyque 53 sont rabattus individuellement respectivement sur le premier panneau de diptyque 49 et sur le deuxième panneau de diptyque 50 ; et si ce n'est qu'aucune action n'est à effectuer sur le panneau intermédiaire 54, qui est absent.

Ainsi, dans le conditionnement 1 obtenu, le dos 17 du diptyque 11 est formé uniquement par le premier panneau intermédiaire de diptyque 51.

Dans la variante du flan 25 illustrée sur la figure 5, la partie de diptyque 27 comporte uniquement le premier panneau de diptyque 49, le deuxième panneau de diptyque 50 et le premier panneau intermédiaire de diptyque 51.

Pour obtenir le conditionnement 1, la plaquette blister 3 est collée sur le premier panneau de diptyque 49 et la plaquette blister 4 est collée sur le deuxième panneau de diptyque 5, la partie de diptyque 27 est rabattue sur la partie de couverture 26 et le premier panneau intermédiaire de diptyque 51 est assujetti au panneau intermédiaire de couverture 30, ici aussi par collage.

Dans des variantes non illustrées, le flanc 25 servant à former l'étui 2 est agencé différemment, avec par exemple la même conformation que sur la figure 3 mais sans le deuxième panneau intermédiaire du diptyque 54 ; avec les ouvertures 19 du premier panneau de diptyque 49 et du deuxième panneau de diptyque 50 qui sont décalés (et de même, s'il y a lieu, pour les ouvertures 80 du troisième panneau de diptyque 52 et du quatrième panneau de diptyque 53) pour que les protubérances 6 de la plaquette blister 3 et les protubérances 6 de la plaquette blister 4 soient décalées ; et/ou avec le dispositif de fermeture 21 qui est conformé différemment, par exemple avec deux languettes telles que 24 et deux volets tels que 22.

En variante, les produits pharmaceutiques unitaires 7 sont remplacés par d'autres produits en pastille, par exemple des comprimés de compléments alimentaires, des tablettes de chewing-gum ou des pastilles effervescentes de javel.

De nombreuses autres variantes sont possibles en fonction des circonstances, et l'on rappelle à cet égard que l'invention ne se limite pas aux exemples décrits et représentés.

## Revendications

1. Conditionnement renfermant des produits en pastille (7), comportant une couverture (10) et un diptyque (11) disposé dans ladite couverture (10), ledit diptyque (11) comportant un premier volet (15) comportant une première plaquette blister (3), un deuxième volet (16) comportant une deuxième plaquette blister (4) et un dos (17) disposé entre ledit premier volet (15) et ledit deuxième volet (16) ; chaque dite première plaquette blister (3) et deuxième plaquette blister (4) comportant un film (9) et une base (5) présentant des protubérances (6), chaque dit produit en pastille (7) étant disposé dans une cavité d'une dite protubérance (6) fermée par ledit film (9) ; ladite couverture (10) comportant un premier volet (12), un deuxième volet (13) et un dos (14) disposé entre ledit premier volet (12) et ledit deuxième volet (13) ; ledit dos (17) dudit diptyque (11) étant assujetti audit dos (14) de ladite couverture (10), grâce à quoi ledit conditionnement est agencé à la manière d'un livre ;
ledit conditionnement étant **caractérisé en ce qu'**il comporte un étui (2) comportant une partie de couverture (26) et une partie de diptyque (27), ladite partie de couverture (26) formant ladite couverture, lesdites première plaquette blister (3) et deuxième plaquette blister (4) et la partie de diptyque (27) formant ledit diptyque (11) ; un panneau intermédiaire (30) de ladite partie de couverture (26) formant ledit dos (14) de ladite couverture (10) et un panneau intermédiaire (51) de ladite partie de diptyque (27) formant ledit dos (17) dudit diptyque (11), avec un côté (43) dudit panneau intermédiaire (30) de ladite partie de couverture (26) qui est relié par un pontet (18) à un côté (65) dudit panneau intermédiaire (51) de ladite partie de diptyque (27).

2. Conditionnement selon la revendication 1, **caractérisé en ce que** ladite partie de diptyque (27) comporte deux panneaux (49, 52) prenant en sandwich ladite première plaquette blister (3) et deux panneaux (50, 53) prenant en sandwich ladite deuxième plaquette blister (4).

3. Conditionnement selon la revendication 1, **caractérisé en ce que** ladite partie de diptyque (27) comporte un seul panneau (49) auquel est assujetti ladite première plaquette blister (3) et un seul panneau (50) auquel est assujetti ladite deuxième plaquette blister (3).

4. Conditionnement selon l'une quelconque des revendications 1 à 3, **caractérisé en ce qu'**il comporte un dispositif de fermeture (21) pour maintenir ledit conditionnement dans une configuration fermée.

5. Conditionnement selon l'une quelconque des revendications 1 à 3, **caractérisé en ce que** lesdits produits en pastille sont des produits pharmaceutiques unitaires (7).

6. Flan pour obtenir un conditionnement selon l'une quelconque des revendications 1 à 5, **caractérisé en ce qu'**il comporte, pour former un étui (2) dudit conditionnement (1) :
- une partie de couverture (26) pour former une couverture (10) dudit conditionnement (1), ladite partie de couverture (26) comportant un premier panneau (28) pour former un premier volet (12) de ladite couverture (10), un deuxième panneau (29) pour former un deuxième volet (13) de ladite couverture (10), et un panneau intermédiaire (30) disposé entre ledit premier panneau (28) et ledit deuxième panneau (29) pour former un dos (14) de ladite couverture (10) ;
- une partie de diptyque (27) pour former un diptyque (11) dudit conditionnement (1), ladite partie de diptyque (27) comportant un premier panneau (49) pour recevoir une première plaquette blister (3) et pour former avec ladite première plaquette blister (3) un premier volet (15) dudit diptyque (11), un deuxième panneau pour recevoir une deuxième plaquette blister (4) et pour former avec ladite deuxième plaquette blister (4) un deuxième volet (16) dudit diptyque (11), et un panneau intermédiaire (51) disposé entre ledit premier panneau (49) et ledit deuxième panneau (50) de ladite partie de diptyque (27) pour former un dos (17) dudit diptyque (11) ; et
- un pontet (18) reliant un côté (43) dudit panneau intermédiaire (30) de ladite partie de couverture (26) à un côté (65) dudit panneau intermédiaire (51) de ladite partie de diptyque (27) ; une première rainure (8) et une deuxième rainure (8) étant disposées de part et d'autre dudit pontet (18) et ménagées respectivement entre ledit premier panneau (28) de ladite partie de couverture (26) et ledit premier panneau (49) de ladite partie de diptyque (27), et entre ledit deuxième panneau (29) de ladite partie de couverture (26) et ledit deuxième panneau (50) de ladite partie de diptyque (27).

7. Flan selon la revendication 6, **caractérisé en ce que** chaque dite rainure (8) a une même largeur que ledit pontet (18).

8. Flan selon l'une quelconque des revendications 6 ou 7, **caractérisé en ce que** ladite partie de diptyque (27) comporte en outre un troisième panneau (52) et un quatrième panneau (53), ladite partie de diptyque (27) étant configurée pour prendre en sandwich ladite première plaquette blister (3) entre ledit premier panneau (49) et ledit troisième panneau (52), et pour prendre en sandwich ladite deuxième plaquette blister (4) entre ledit deuxième panneau (50) et ledit quatrième panneau (53).

9. Flan selon la revendication 8, **caractérisé en ce que** ladite partie de diptyque (27) comporte une partie principale (47) et une partie complémentaire (48) agencée de façon semblable à la partie principale (47), avec ledit premier panneau (49) et ledit deuxième panneau (50) qui appartiennent à ladite partie principale (47), et avec ledit troisième panneau (52) et ledit quatrième panneau (54) qui appartiennent à ladite partie complémentaire (48).

10. Flan selon la revendication 8, **caractérisé en ce que** ledit troisième panneau (52) présente un côté (68) adjacent à un côté (56) dudit premier panneau (49) tandis que ses autres côtés (67, 69, 70) sont libres ; et ledit quatrième panneau (53) présente un côté (72) adjacent à un côté (60) dudit deuxième panneau (50) tandis que ses autres côtés (71, 73, 74) sont libres.

11. Flan selon l'une quelconque des revendications 6 ou 7, **caractérisé en ce que** ladite partie de diptyque (27) ne comporte aucun autre panneau que ledit premier panneau (49), ledit deuxième panneau (50) et ledit panneau intermédiaire (51).

## Patentansprüche

1. Verpackung für Lutschtablettenprodukte (7), aufweisend einen Umschlag (10) und ein Diptychon (11), das in dem Umschlag (10) angeordnet ist, wobei das Diptychon (11) eine erste Komponente (15), die eine erste Blisterpackung (3) aufweist, eine zweite Komponente (16), die eine zweite Blisterpackung (4) aufweist, und einen Rücken (17) aufweist, der zwischen der ersten Komponente (15) und der zweiten Komponente (16) angeordnet ist; sowohl die erste Blisterpackung (3) als auch die zweite Blisterpackung (4) eine Folie (9) und eine Basis (5) mit Ausstülpungen (6) aufweisen, wobei jedes Lutschtablettenprodukt (7) in einem Hohlraum einer Ausstülpung (6) angeordnet ist, der durch die Folie (9) verschlossen wird; der Umschlag (10) eine erste Komponente (12), eine zweite Komponente (13) und einen Rücken (14) aufweist, der zwischen der ersten Komponente (12) und der zweiten Komponente (13) angeordnet ist; der Rücken (17) des Diptychons (11) an dem Rücken (14) des Umschlags (10) befestigt ist, wodurch die Verpackung nach Art eines Buches ausgebildet ist;
wobei die Verpackung **dadurch gekennzeichnet ist, dass** sie eine Hülle (2), die einen Umschlagteil (26) und einen Diptychonteil (27) umfasst, wobei der Umschlagteil (26) den Umschlag bildet, die erste Blisterpackung (3) und die zweite Blisterpackung (4) und der Diptychonteil (27) das Diptychon (11) bildet; eine Zwischenplatte (30) des Umschlagteils (26), die den Rücken (14) des Umschlags (10) bildet, und eine Zwischenplatte (51) des Diptychonteils (27), die den Rücken (17) des Diptychons (11) bildet, wobei eine Seite (43) der Zwischenplatte (30) des Umschlagteils (26) durch eine Brücke (18) mit einer Seite (65) der Zwischenplatte (51) des Diptychonteils (27) verbunden ist, aufweist.

2. Verpackung nach Anspruch 1, **dadurch gekennzeichnet, dass** der Diptychonteil (27) zwei Platten (49, 52), die die erste Blisterpackung (3) zwischen sich einschließen, und zwei Platten (50, 53), die die zweite Blisterpackung (4) zwischen sich einschließen, aufweist.

3. Verpackung nach Anspruch 1, **dadurch gekennzeichnet, dass** der Diptychonteil (27) eine einzelne Platte (49), an der die erste Blisterpackung (3) befestigt ist, und eine einzelne Platte (50), an der die zweite Blisterpackung (3) befestigt ist, aufweist.

4. Verpackung nach einem der Ansprüche 1 bis 3, **dadurch gekennzeichnet, dass** sie eine Verschlussvorrichtung (21) aufweist, um die Verpackung in einer geschlossenen Form zu halten.

5. Verpackung nach einem der Ansprüche 1 bis 3, **dadurch gekennzeichnet, dass** die Lutschtablettenprodukte einheitliche pharmazeutische Produkte (7) sind.

6. Zuschnitt zur Herstellung einer Verpackung nach einem der Ansprüche 1 bis 5, **dadurch gekennzeichnet, dass** er zum Bilden einer Hülle (2) der Verpackung (1) Folgendes aufweist:
- einen Umschlagteil (26) zum Bilden eines Umschlags (10) der Verpackung (1), wobei der Umschlagteil (26) eine erste Platte (28) zum Bilden einer ersten Komponente (12) des Umschlags (10), eine zweite Platte (29) zum Bilden einer zweiten Komponente (13) des Umschlags (10) und eine Zwischenplatte (30) aufweist, die zwischen der ersten Platte (28) und der zweiten Platte (29) zum Bilden eines Rückens (14) des Umschlags (10) angeordnet ist;
- einen Diptychonteil (27) zum Bilden eines Diptychons (11) der Verpackung (1), wobei der Diptychonteil (27) eine erste Platte (49) zur Aufnahme einer ersten Blisterpackung (3) und zum Bilden einer ersten Komponente (15) des Diptychons (11) gemeinsam mit der ersten Blisterpackung (3), eine zweite Platte zur Aufnahme einer zweiten Blisterpackung (4) und zum Bilden einer zweiten Komponente (16) des Diptychons (11) gemeinsam mit der zweiten Blisterpackung (4) und eine Zwischenplatte (51) aufweist, die zwischen der ersten Platte (49) und der zweiten Platte (50) des Diptychonteils (27) zum Bilden eines Rückens (17) des Diptychons (11) angeordnet ist; und
- eine Brücke (18), die eine Seite (43) der Zwischenplatte (30) des Umschlagteils (26) mit einer Seite (65) der Zwischenplatte (51) des Diptychonteils (27) verbindet; wobei eine erste Nut (8) und eine zweite Nut (8), die beiderseits der Brücke (18) angeordnet und jeweils zwischen der ersten Platte (28) des Umschlagteils (26) und der ersten Platte (49) des Diptychonteils (27) sowie zwischen der zweiten Platte (29) des Umschlagteils (26) und der zweiten Platte (50) des Diptychonteils (27) ausgebildet sind.

7. Zuschnitt nach Anspruch 6, **dadurch gekennzeichnet, dass** alle Nuten (8) die gleiche Breite aufweisen wie die Brücke (18).

8. Zuschnitt nach einem der Ansprüche 6 oder 7, **dadurch gekennzeichnet, dass** der Diptychonteil (27) ferner eine dritte Platte (52) und eine vierte Platte (53) aufweist, wobei der Diptychonteil (27) dazu ausgelegt ist, die erste Blisterpackung (3) zwischen der ersten Platte (49) und der dritten Platte (52) einzuschließen sowie die zweite Blisterpackung (4) zwischen der zweiten Platte (50) und der vierten Platte (53) einzuschließen.

9. Zuschnitt nach Anspruch 8, **dadurch gekennzeichnet, dass** der Diptychonteil (27) einen Hauptabschnitt (47) und einen Nebenabschnitt (48) aufweist, der dem Hauptabschnitt (47) ähnlich angeordnet ist, wobei die erste Platte (49) und die zweite Platte (50) dem Hauptabschnitt (47) angehören und die dritte Platte (52) und die vierte Platte (54) dem Nebenabschnitt (48) angehören.

10. Zuschnitt nach Anspruch 8, **dadurch gekennzeichnet, dass** die dritte Platte (52) eine Seite (68) aufweist, die anliegend an einer Seite (56) der ersten Platte (49) angeordnet ist, während deren andere Seiten (67, 69, 70) frei sind; und die vierte Platte (53) eine Seite (72) aufweist, die anliegend an einer Seite (60) der zweiten Platte (50) angeordnet ist, während deren andere Seiten (71, 73, 74) frei sind.

11. Zuschnitt nach einem der Ansprüche 6 oder 7, **dadurch gekennzeichnet, dass** der Diptychonteil (27) außer der ersten Platte (49), der zweiten Platte (50) und der Zwischenplatte (51) keine weiteren Platten aufweist.

## Claims

1. Packaging enclosing lozenge products (7), comprising a cover (10) and a diptych (11) arranged in said cover (10), said diptych (11) comprising a first flap (15) comprising a first blister plate (3), a second flap (16) comprising a second blister plate (4) and a back (17) arranged between said first flap (15) and said second flap (16); each said first blister plate (3) and second blister plate (4) comprising a film (9) and a base (5) having protuberances (6), each said lozenge product (7) being arranged in a cavity of one said protuberance (6) closed by said film (9); said cover (10) comprising a first flap (12), a second flap (13) and a back (14) arranged between said first flap (12) and said second flap (13); said back (17) of said diptych (11) being fixed to said back (14) of said cover (10), by virtue of which said packaging is organized in the manner of a book;
said packaging being **characterized in that** it comprises a case (2) comprising a cover part (26) and a diptych part (27), said cover part (26) forming said cover, said first blister plate (3) and second blister plate (4) and the diptych part (27) forming said diptych (11); an intermediate panel (30) of said cover part (26) forming said back (14) of said cover (10) and an intermediate panel (51) of said diptych part (27) forming said back (17) of said diptych (11), with a side (43) of said intermediate panel (30) of said cover part (26) which is linked by a bridge (18) to a side (65) of said intermediate panel (51) of said diptych part (27).

2. The packaging as claimed in claim 1, **characterized in that** said diptych part (27) comprises two panels (49, 52) sandwiching said first blister plate (3) and two panels (50, 53) sandwiching said second blister plate (4).

3. The packaging as claimed in claim 1, **characterized in that** said diptych part (27) comprises a single panel (49) to which said first blister plate (3) is fixed and a single panel (50) to which said second blister plate (3) is fixed.

4. The packaging as claimed in any one of claims 1 to 3, **characterized in that** it comprises a closure device (21) for keeping said packaging in a closed configuration.

5. The packaging as claimed in any one of claims 1 to 3, **characterized in that** said lozenge products are unitary pharmaceutical products (7).

6. A blank for obtaining a packaging as claimed in any one of claims 1 to 5, **characterized in that** it comprises, to form a case (2) for said packaging (1):
- a cover part (26) to form a cover (10) of said packaging (1), said cover part (26) comprising a first panel (28) to form a first flap (12) of said cover (10), a second panel (29) to form a second flap (13) of said cover (10), and an intermediate panel (30) arranged between said first panel (28) and said second panel (29) to form a back (14) of said cover (10);
- a diptych part (27) to form a diptych (11) of said packaging (1), said diptych part (27) comprising a first panel (49) to receive a first blister plate (3) and to form with said first blister plate (3) a first flap (15) of said diptych (11), a second panel to receive a second blister plate (4) and to form with said second blister plate (4) a second flap (16) of said diptych (11), and an intermediate panel (51) arranged between said first panel (49) and said second panel (50) of said diptych part (27) to form a back (17) of said diptych (11); and
- a bridge (18) linking a side (43) of said intermediate panel (30) of said cover part (26) to a side (65) of said intermediate panel (51) of said diptych part (27); a first groove (8) and a second groove (8) being arranged on either side of said bridge (18) and formed respectively between said first panel (28) of said cover part (26) and said first panel (49) of said diptych part (27), and between said second panel (29) of said cover part (26) and said second panel (50) of said diptych part (27).

7. The blank as claimed in claim 6, **characterized in that** each said groove (8) has a same width as said bridge (18).

8. The blank as claimed in either one of claims 6 or 7, **characterized in that** said diptych part (27) further comprises a third panel (52) and a fourth panel (53), said diptych part (27) being configured to sandwich said first blister plate (3) between said first panel (49) and said third panel (52), and to sandwich said second blister plate (4) between said second panel (50) and said fourth panel (53).

9. The blank as claimed in claim 8, **characterized in that** said diptych part (27) comprises a main part (47) and a complementary part (48) organized in a manner similar to the main part (47), with said first panel (49) and said second panel (50) belonging to said main part (47), and with said third panel (52) and said fourth panel (54) belonging to said complementary part (48).

10. The blank as claimed in claim 8, **characterized in that** said third panel (52) has a side (68) adjacent to a side (56) of said first panel (49) whereas its other sides (67, 69, 70) are free; and said fourth panel (53) has a side (72) adjacent to a side (60) of said second panel (50) whereas its other sides (71, 73, 74) are free.

11. The blank as claimed in any one of claims 6 or 7, **characterized in that** said diptych part (27) comprises no panel other than said first panel (49), said second panel (50) and said intermediate panel (51).
